# EUROPÄISCHE PATENTSCHRIFT

(11) **EP 2 631 409 B1**
(45) Veröffentlichungstag und Bekanntmachung des Hinweises auf die Patenterteilung: **12.04.2017**
(21) Anmeldenummer: 13156709.1
(22) Anmeldetag: 26.02.2013
(51) Int. Cl.: E06B 3/667

(54) **Steckverbinder**
Plug connector
Connecteur à fiches

(30) Priorität: 27.02.2012 DE 102012101550
(43) Veröffentlichungstag der Anmeldung: 28.08.2013
(73) Patentinhaber: CERA GmbH, 87674 Ruderatshofen (DE)
(72) Erfinder: Rafeld-Cech, Karin, 87499 Wildpoldsried (DE)
(74) Vertreter: Hutzelmann, Gerhard

(56) Entgegenhaltungen:
- EP-A1- 2 045 433
- EP-A1- 2 551 437
- WO-A1-2009/043980
- DE-A1-102005 045 220
- DE-C1- 10 013 897
- DE-U1- 8 805 810
- DE-U1- 20 312 497
- DE-U1- 20 319 259

## Beschreibung

Die Erfindung bezieht sich auf einen Steckverbinder mit U- oder kastenförmigem Querschnitt, der als Gerad-, Winkel-, Eck- oder Kreuzungsverbinder ausgebildet ist, für Abstandhalterhohlprofile für Isolierglasscheiben mit einem Bodenteil und zwei Längsseitenkanten, die als vom Boden aufragende Schenkel ausgebildet sein können, wobei das Bodenteil zusammen mit den Längsseitenkanten den Körper des Verbinders bildet, wobei an den Längsseitenkanten nach außen ragende, vorzugsweise elastisch verformbare Lamellen für jeden Einsteckabschnitt angeordnet sind, die geneigt oder gebogen ausgeführt sein können, wobei die Neigung oder Biegung in Einsteckrichtung nach hinten ausgebildet sein kann, wobei der Steckverbinder in seinem Anschlagbereich für die Abstandhalterhohlprofile, damit vorzugsweise in seinem mittleren Bereich seiner Längserstreckung eine Dichteinrichtung zum Abdichten gegenüber dem Abstandhalterhohlprofil aufweist.

Es sind viele verschiedene Steckverbinder dieses Typs bekannt. Auch sind Steckverbinder bekannt, die nach der Montage im Bereich der Stoßstellen der Abstandhalterhohlprofile eine wenigstens weitgehende Gasdichtigkeit bieten.

Diese Gasdichtigkeit wird durch weiche Dichtmassen, die in der Regel aus Butyl bestehen, erzeugt.

Diese Dichtmassen sind jedoch empfindlich gegenüber Verschmutzungen und neigen selbst dazu, die Umgegend zu verunreinigen und zu verkleben.

Aus diesem Grund müssen die Butylmassen entweder erst direkt bei Verarbeitung der Verbinder auf diese aufgebracht werden oder aber es muss ein Abdeckstreifen vorgesehen sein, der die Butylmasse auf vorgefertigten Steckverbinder abdeckt und so schützt.

Beide Varianten sorgen jedoch für eine schlechte Handhabbarkeit und verhindern ein Vorstecken der Steckverbinder in Abstandhalterhohlprofile.

Aus der EP 2 045 433 A1 ist ein derartiger Steckverbinder mit den Merkmalen gemäß dem Oberbegriff des Anspruchs 1 bekannt, der einen U- oder kastenförmigen Querschnitt und in der Mitte seiner Längserstreckung eine Erhebung aufweist, die in Richtung der offenen Seite des U-Profils weist. Auf dieser Erhebung kann entweder eine Dichtmasse angeordnet sein oder aber die Erhebung ist mit Überhöhungen versehen, die selbst eine Abdichtung erzeugen.

Dies ist jedoch bei erwünschter Gasdichtigkeit nicht vollständig zufriedenstellend. Aufgabe der Erfindung ist es, einen Verbinder vorzuschlagen, der eine wenigstens weitgehende Gasdichtigkeit an den Abstandhalterhohlprofilen aufweist und die vorgenannten Nachteile der bekannten Verbinder nicht aufweist, sowie vorsteckbar ist. Diese Aufgabe wird erfindungsgemäß dadurch gelöst, daß die Dichteinrichtung als Anschlagdichtung ausgebildet ist und den Steckverbinder wenigstens teilweise umgreift, und längsverschiebbar auf dem Steckverbinder gelagert ist.

Hierdurch wird die Stoßstelle des Abstandhalterhohlprofiles abgedichtet. Durch einfaches Anstoßen des Hohlprofiles wird die Dichtwirkung an den wesentlichen Stellen erzeugt. Durch die Längsverschiebbarkeit wird die Mittenfindung durch die Dichteinrichtung nicht behindert. Die Dichteinrichtung wird automatisch an der richtigen Position ausgerichtet.

Eine weitere sehr vorteilhafte Ausgestaltung der Erfindung liegt vor, wenn die Dichteinrichtung wenigstens abschnittsweise keilförmig ausgebildet ist.

Damit wird eine nochmals verbesserte Abdichtung erzielt. Zudem ist die Abdichtung größtenteils unempfindlich gegenüber nicht vollständig aufgeschobenen Abstandhalterhohlprofilen.

Erfindungsgemäß hat es sich auch als sehr vorteilhaft erwiesen, wenn die Dichteinrichtung einen Anschlag für das Hohlprofil aufweist.

Damit wird die Einstecklänge des Steckverbinders in das Hohlprofil begrenzt und zudem sichergestellt, daß das Hohlprofilende immer im Bereich der Abdichteinrichtung zu liegen kommt.

Äußerst vorteilhaft ist es gemäß einer weiteren Ausgestaltung der Erfindung auch, wenn die Dichteinrichtung mindestens an einer Kante eine Dichtlippe aufweist, die das Hohlprofil zum umgreifen vermag.

Hiermit wird eine nochmals verbesserte Abdichtung erzielt. Die Stoßkante des Abstandhalterhohlprofils wird überdeckt.

Gemäß einer weiteren Ausgestaltung der Erfindung ist es auch sehr vorteilhaft, wenn die Dichteinrichtung im Bereich eines Einsteckanschlages des Steckverbinders angeordnet ist.

Hierdurch wird auch die Lage des Steckverbinders relativ zu den Stoßkanten des Abstandhalterhohlprofiles festgelegt.

Eine weitere sehr vorteilhafte Fortbildung der Erfindung ist auch darin zu sehen, daß die Einsteckanschläge im Bereich der Mitte der Längserstreckung des Verbinders angeordnet sind, wobei die Anschläge an den Außenseiten der Seitenstege vorgesehen sein können.

Damit wird ein besonders sicherer Einsteckanschlag geschaffen und ein leichtes und gleichmäßiges Vorstecken der Steckverbinder sichergestellt.

Weiterhin hat es sich als sehr vorteilhaft erwiesen, wenn eine Halte- und/oder Stützeinrichtung für die Dichteinrichtung vorgesehen ist.

Dadurch wird ein Ausweichen der Dichteinrichtung vermieden und eine gute Abdichtung sichergestellt.

Erfindungsgemäß ist es auch sehr vorteilhaft, wenn die Dichteinrichtung aus einem elastischen Material, insbesondere aus einem Gummi oder gummiähnlichem Material hergestellt ist.

Durch die Verwendung eines elastischen Materials wird ebenfalls eine sehr gute Abdichtung erzeugt. EPDM oder dergleichen hat sich als sehr vorteilhaft erwiesen.

Gemäß einer weiteren Ausgestaltung der Erfindung ist es auch sehr vorteilhaft, wenn wenigstens annähernd im Bereich der Längsseitenkanten aufragende Halte- und Ausgleichselemente angeordnet sind, die wenigstens annähernd senkrecht auf dem Boden stehen können, wobei eine Neigung entgegen der Einsteckrichtung vorgesehen sein kann und der Neigungswinkel zwischen 5 und 20°, vorzugsweise zwischen 5 und 10° betragen kann.

Durch diese Halte- und Ausgleichselemente wird einerseits eine sehr gute Anpassung an Fertigungstoleranzen des Abstanhalterhohlprofils ermöglicht und andererseits ein sehr guter und fester Sitz im Hohlprofil sichergestellt.

Eine äußerst vorteilhafte Weiterbildung der Erfindung liegt auch dann vor, wenn für jedes aufgesteckte Hohlprofilende eine Dichteinrichtung vorgesehen ist.

Damit müssen sich die Stoßkanten der Enden des Abstandhalterhohlprofiles nicht notwendigerweise treffen.

Im folgenden wird die Erfindung anhand zweier Ausführungsbeispiele veranschaulicht.

Dabei zeigen:
- Fig. 1: eine Draufsicht auf einen erfindungsgemäßen Steckverbinder,
- Fig. 2: eine Ansicht der Unterseite desselben Steckverbinders,
- Fig. 3: einen Längsschnitt durch den Steckverbinder,
- Fig. 4: eine Seitenansicht des Steckverbinders, und
- Fig. 5: ein Schaubild eines als Winkelverbinder ausgebildeten erfindungsgemäßen Steckverbinders.

Mit 1 ist in Fig. 1 ein U-förmiger Verbinder für Abstandhalter-Hohlprofile für Mehrscheibenisoliergläser bezeichnet. Dieser Verbinder 1 besteht im wesentlichen aus einem Boden 2 und zwei an den Rändern des Bodens 2 angebrachten Längsseitenstegen 3 und 4, so daß das U-förmige Profil des Verbinders 1 definiert wird.

An den Außenseiten der Längsseitenstege 3 und 4 sind nach außen weisende, in Einsteckrichtung nach hinten weisende Lamellen 5 vorgesehen, die sich in den Hohlprofilen zu verkeilen vermögen.

Im Bereich der Mitte des Verbinders 1 sind ebenfalls an den Außenseiten der Längsseitenstege 3 und 4 für jede Einsteckrichtung jeweils ein Mittenanschlag 6 vorgesehen, der die Einstecktiefe des Verbinders 1 in die Hohlprofile begrenzt.

Den Mittenanschlägen 6 ist jeweils ein Ausgleichselement 7 zugeordnet, das gegenüber den Mittenanschlägen 6 jeweils am anderen Längsseitensteg 3 und 4 vorgesehen ist.

Das Ausgleichselement 7 ist elastisch federn ausgebildet und sorgt einerseits dafür, daß die Hohlprofile gegen die Mittenanschläge 6 stoßen. Andererseits werden etwaige Fertigungstoleranzen des Hohlprofils ausgeglichen. Ein Wackeln des Verbinders 1 im Hohlprofil wird vermieden.

Der Boden 2 weist in jeder Einsteckrichtung eine Durchbrechung 8 auf. Zusätzlich sind noch Vertiefungen 9 an der Außenseite des Bodens 2 vorgesehen. In diese Vertiefungen 9 und in die Durchbrechungen 8 hinein können die aufgesteckten Hohlprofile verstemmt werden, wodurch eine feste mechanische Verbindung geschaffen wird. Dies ist jedoch nur eine der vielfältigen Ausgestaltungsmöglichkeiten. Die Durchbrechungen 8 und Vertiefungen 9 sind ebenso wie das Verstemmen nicht zwingend vorzusehen.

Im Bereich der Mittenanschläge 6 ist eine ringförmige Dichtung 10 angeordnet, die den Steckverbinder 1 umgreift. Diese Dichtung 10 vermag sich an den Vorderkanten der Abstandhalterhohlprofile abzustützen und dichtet die Stoßstelle so ab.

Um ein Ausweichen der Dichtung 10 zu verhindern kann zwischen den Längsseitenstegen 3 und 4 noch eine Stützstrebe 11 angebracht sein, die direkt unter der Dichtung 10 liegt und diese im Bereich der offenen Seite des Steckverbinders 1 unterstützt. Die Dichtung 10 kann so nicht mehr nach innen ausweichen.

Es ist auch denkbar, daß, wie in Fig. 3 angedeutet eine Anschlagrippe 12 vorgesehen ist, der auf beiden Seiten jeweils eine Dichtung 10 zugeordnet ist.

Die Dichtung 10 kann dabei, wie in Fig. 1 dargestellt zu den AbstandhalterHohlprofilen hin abgeschrägt oder kastenförmig ausgeführt sein, so daß sich das Abstandhalterhohlprofil über die Dichtung 10 schieben kann. Es ist aber auch denkbar, daß nur die Stirnkante des Abstandhalterhohlprofils gegen die Dichtung drückt.

Andere geometrische Ausgestaltungen der Dichtung 10 sind denkbar. Vor allem ist es denkbar, daß die Dichtung 10 einen Schenkel aufweist, der auch wenigstens eine Außenseite des Abstandhalterhohlprofils von der Dichtung 10 umfasst wird.

Die Dichtung 10 kann aus einem Gummi oder gummiähnlichem Material gefertigt sein. Aber auch weiche Kunststoffe, die sich an das Abstandhalterhohlprofil anzuschmiegen vermögen und dagegen abdichten sind denkbar. Die Dichtung 10 kann als separates Teil gefertigt sein, welche über den Steckverbinder 1 geschoben wird. Auch kann die Dichtung 10 an den Steckverbinder 1 angespritzt werden.

Bei einer über den Steckverbinder 1 geschobenen Dichtung kann diese auch beweglich auf dem Steckverbinder 1 gelagert sein, so daß sich die Dichtung 10 selbsttätig an die Stoßstelle zweier Abstandhalterhohlprofile anpasst.

In diesem Zusammenhang ist es auch denkbar, daß die Dichtung 10 selbst einen Anschlag aufweist, der die Einstecktiefe des Steckverbinders 1 in ein Abstandhalterhohlprofil begrenzt.

Durch die Vermeidung von klebrigen Butylmassen kann der gasdichte Steckverbinder auch sehr gut vorgesteckt werden, wodurch sich die Verarbeitungszeiten von Abstandhalterhohlprofilen deutlich verkürzen.

Zudem wird durch den Verzicht auf Butyl-Dichtungsmassen das Handling der Steckverbinder deutlich einfacher. Auf Abdeckfolien oder dergleichen kann völlig verzichtet werden, die nicht nur zusätzlichen Aufwand beim Aufbringen, sondern auch beim Verarbeiten der Steckverbinder bedeuten und zudem noch entsorgt werden müssen.

Bei dieser Ausgestaltung des Steckverbinders 1 ist nicht nur eine gasdichte Ausführung, sondern auch ein ungehinderter Trocknungsmitteldurchlauf gewährleistet.

Es sind aber auch kastenförmige Steckverbinderausgestaltungen denkbar.

In Fig. 5 ist anstatt eines Geradeverbinders ein Winkelverbinder 51 dargestellt, der im Eckbereich ein Eckstück 52 aufweist. Hieran schließen sich zwei Steckverbinderhälften 53 und 54 an.

Auf jeder Seite des Eckstücks 52 ist jeweils eine Dichtung 10 vorgesehen, die jeweils für ein Hohlprofilende ausgerüstet ist.

Andere Verbinderformen sind denkbar.

So können beispielsweise die Steckverbinder auch mit Ausgleichs- und Halteelementen ausgerüstet sein, die vom Boden 2 aufragen und dabei wenigstens im Bereich der Längsseitenstege 3 und 4 angeordnet sein können.

Der erfindungesgemäße Verbinder 1 lässt sich universell verwenden. Einerseits kann er als Steckverbinder für Hohlprofile ohne besondere Anforderungen eingesetzt werden. Hierzu wird er einfach in die Hohlprofile eingesteckt. Durch die Dichtung 10 wird der Austritt von Trocknungsmittel wirksam verhindert.

Zusätzlich kann eine Verstemmung in die Durchbrechungen 8 und Vertiefungen 9 erfolgen, wodurch eine festere mechanische Verbindung geschaffen wird.

Schlußendlich kann der Steckverbinder für gasdichte Verbindungen eingesetzt werden.

Durch die anschließende Verklebung der Scheiben mit Butyl werden diese Verbindungen auch langfristig gasdicht sein.

Zudem lassen sich bei allen Anwendungen die Steckverbinder im Gegensatz zu bekannten gasdichten Steckverbindern vorstecken. Das bedeutet, daß vorkonfektionierte Hohlprofile mit Steckverbindern versehen werden und diese dann zu den Weiterverarbeitern geliefert werden. Dies wird durch die Klemmung des Steckverbinders in den Hohlprofilen mit seinen Lamellen 5 ermöglicht.

## Patentansprüche

1. Steckverbinder (1) mit U- oder kastenförmigem Querschnitt, der als Gerad-, Winkel-, Eck- oder Kreuzungsverbinder ausgebildet ist, für Abstandhalterhohlprofile für Isolierglasscheiben mit einem Bodenteil (2) und zwei Längsseitenkanten, die als vom Boden (2) aufragende Schenkel (3, 4) ausgebildet sein können, wobei das Bodenteil (2) zusammen mit den Längsseitenkanten den Körper des Verbinders (1) bildet, wobei an den Längsseitenkanten nach außen ragende, vorzugsweise elastisch verformbare Lamellen (5) für jeden Einsteckabschnitt angeordnet sind, die geneigt oder gebogen ausgeführt sein können, wobei die Neigung oder Biegung in Einsteckrichtung nach hinten ausgebildet sein kann, wobei der Steckverbinder (1) in seinem Anschlagbereich für die Abstandhalterhohlprofile, damit vorzugsweise in seinem mittleren Bereich seiner Längserstreckung eine Dichteinrichtung (10) zum Abdichten gegenüber dem Abstandhalterhohlprofil aufweist, **dadurch gekennzeichnet, daß** die Dichteinrichtung (10) als Anschlagdichtung ausgebildet ist und den Steckverbinder wenigstens teilweise umgreift, und längsverschiebbar auf dem Steckverbinder (1) gelagert ist.

2. Steckverbinder nach Anspruch 1, **dadurch gekennzeichnet, daß** die Dichteinrichtung (10) wenigstens abschnittsweise keilförmig ausgebildet ist.

3. Steckverbinder nach Anspruch 1 oder 2, **dadurch gekennzeichne**t, daß die Dichteinrichtung (10) einen Anschlag für das Hohlprofil aufweist.

4. Steckverbinder nach einem der vorangehenden Ansprüche, **dadurch gekennzeichnet, daß** die Dichteinrichtung (10) mindestens an einer Kante eine Dichtlippe aufweist, die das Hohlprofil zu umgreifen vermag.

5. Steckverbinder nach einem der vorangehenden Ansprüche, **dadurch gekennzeichnet, daß** die Dichteinrichtung (10) im Bereich eines Einsteckanschlages (6) des Steckverbinders (1) angeordnet ist.

6. Steckverbinder nach einem der vorangehenden Ansprüche, **dadurch gekennzeichnet, daß** die Einsteckanschläge(6) im Bereich der Mitte der Längserstreckung des Verbinders(1) angeordnet sind, wobei die Anschläge(6) an den Außenseiten der Seitenstege(3,4) vorgesehen sein können.

7. Steckverbinder nach einem der vorangehenden Ansprüche, **dadurch gekennzeichnet, daß** eine Halte- und/oder Stützeinrichtung (11) für die Dichteinrichtung vorgesehen ist.

8. Steckverbinder nach einem der vorangehenden Ansprüche, **dadurch gekennzeichnet, daß** die Dichteinrichtung (10) aus einem elastischen Material, insbesondere aus einem Gummi oder gummiähnlichem Material hergestellt ist.

9. Steckverbinder nach einem der vorangehenden Ansprüche, **dadurch gekennzeichnet, daß** wenigstens annähernd im Bereich der Längsseitenkanten aufragende Halte- und Ausgleichselemente angeordnet sind, die wenigstens annähernd senkrecht auf dem Boden (2) stehen können, wobei eine Neigung entgegen der Einsteckrichtung vorgesehen sein kann und der Neigungswinkel zwischen 5 und 20°, vorzugsweise zwischen 5 und 10° betragen kann.

10. Steckverbinder nach einem der vorangehenden Ansprüche, **dadurch gekennzeichnet, daß** für jedes aufgesteckte Hohlprofilende eine Dichteinrichtung (10) vorgesehen ist.

## Claims

1. Plug connector (1) with a U-shaped or box-shaped cross-section, which is constructed as a straight, angled, polygonal or cruciform connector, for spacer cavity sections for insulating glass panes, with a base part (2) and two longitudinal side edges, which can be constructed as limbs (3, 4) protruding from the base (2), wherein the base part (2) together with the longitudinal side edges forms the body of the connector (1), wherein outwardly projecting and preferably resiliently deformable slats (5) for each insert section are arranged at the longitudinal side edges and can be constructed to be inclined or curved, wherein the inclination or curvature can be formed to be rearward in insertion direction, wherein the plug connector (1) has in its abutment region for the spacer cavity sections, thus preferably in its middle region of its length, a sealing device (10) for sealing relative to the spacer cavity section, **characterised in that** the sealing device (10) is constructed as an abutment seal and at least partly surrounds the plug connector and is mounted on the plug connector (1) to be longitudinally displaceable.

2. Plug connector according to claim 1, **characterised in that** the sealing device (10) is formed to be wedge-shaped at least in a section.

3. Plug connector according to claim 1 or 2, **characterised in that** the sealing device (10) has an abutment for the cavity section.

4. Plug connector according to any one of the preceding claims, **characterised in that** the sealing device (10) has at least at one edge a sealing lip capable of engaging around the cavity section.

5. Plug connector according to any one of the preceding claims, **characterised in that** the sealing device (10) is arranged in the region of an insertion abutment (6) of the plug connector (1).

6. Plug connector according to any one of the preceding claims, **characterised in that** the insertion abutments (6) are arranged in the region of the centre of the length of the connector (1), wherein the abutments (6) can be provided at the outer sides of the lateral webs (3, 4).

7. Plug connector according to any one of the preceding claims, **characterised in that** a retaining and/or supporting device (11) is provided for the sealing device.

8. Plug connector according to any one of the preceding claims, **characterised in that** the sealing device (10) is made from a resilient material, particularly from a rubber or rubber-like material.

9. Plug connector according to any one of the preceding claims, **characterised in that** retaining and compensating elements which can stand at least approximately perpendicularly on the base (2) are arranged to project at least approximately in the region of the longitudinal side edges, wherein an inclination against the insertion direction can be provided and the angle of inclination can be between 5 and 20°, preferably between 5 and 10°.

10. Plug connector according to any one of the preceding claims, **characterised in that** a sealing device (10) is provided for each plugged-on cavity section end.

## Revendications

1. Connecteur enfichable (1) ayant une coupe transversale en U ou en forme de caisson, qui est réalisé sous la forme d'un connecteur droit, d'un connecteur coudé, d'un connecteur d'angle ou d'un connecteur de croisement, pour des profilés creux d'écartement pour vitrages isolants, comportant une partie fond (2) et deux bords longitudinaux qui peuvent être réalisés sous la forme de branches (3, 4) faisant saillie du fond (2), la partie fond (2) et les bords longitudinaux formant ensemble le corps du connecteur (1), des lamelles (5) faisant saillie vers l'extérieur, de préférence déformables élastiquement, étant disposées sur les bords longitudinaux pour chaque section d'enfichage, lesquelles peuvent être réalisées inclinées ou incurvées, l'inclinaison ou l'incurvation pouvant être réalisée vers l'arrière dans le sens d'enfichage, le connecteur enfichable (1) présentant dans sa zone de butée pour les profilés creux d'écartement, donc de préférence dans la zone centrale de son extension longitudinale, un dispositif d'étanchéité (10) pour assurer l'étanchéité par rapport au profilé creux d'écartement, **caractérisé en ce que** le dispositif d'étanchéité (10) est réalisé sous la forme d'un joint de butée qui entoure le connecteur enfichable au moins partiellement et est monté coulissant longitudinalement sur le connecteur enfichable (1).

2. Connecteur enfichable selon la revendication 1, **caractérisé en ce que** le dispositif d'étanchéité (10) est réalisé en forme de coin au moins sur certaines parties.

3. Connecteur enfichable selon la revendication 1 ou 2, **caractérisé en ce que** le dispositif d'étanchéité (10) présente une butée pour le profilé creux.

4. Connecteur enfichable selon l'une des revendications précédentes, **caractérisé en ce que** le dispositif d'étanchéité (10) présente au moins sur un bord une lèvre d'étanchéité qui peut entourer le profilé creux.

5. Connecteur enfichable selon l'une des revendications précédentes, **caractérisé en ce que** le dispositif d'étanchéité (10) est disposé dans la zone d'une butée d'enfichage (6) du connecteur enfichable (1).

6. Connecteur enfichable selon l'une des revendications précédentes, **caractérisé en ce que** les butées d'enfichage (6) sont disposées dans la zone du milieu de l'extension longitudinale du connecteur (1), les butées (6) pouvant être prévues sur les côtés extérieurs des branches latérales (3, 4).

7. Connecteur enfichable selon l'une des revendications précédentes, **caractérisé en ce qu'**un dispositif de maintien et/ou de support (11) pour le dispositif d'étanchéité est prévu.

8. Connecteur enfichable selon l'une des revendications précédentes, **caractérisé en ce que** le dispositif d'étanchéité (10) est fabriqué à partir d'un matériau élastique, en particulier d'un caoutchouc ou d'un matériau analogue au caoutchouc.

9. Connecteur enfichable selon l'une des revendications précédentes, **caractérisé en ce qu'**au moins approximativement dans la zone des bords longitudinaux sont disposés des éléments de maintien et de compensation qui peuvent être en position au moins approximativement verticale sur le fond (2), une inclinaison à l'opposé du sens d'enfichage pouvant être prévue et l'angle d'inclinaison pouvant être compris entre 5 et 20°, de préférence entre 5 et 10°.

10. Connecteur enfichable selon l'une des revendications précédentes, **caractérisé en ce qu'**un dispositif d'étanchéité (10) est prévu pour chaque extrémité de profilé creux enfichée.
